# EUROPÄISCHE PATENTSCHRIFT

(11) **EP 1 305 551 B1**
(45) Veröffentlichungstag und Bekanntmachung des Hinweises auf die Patenterteilung: **10.01.2007**
(21) Anmeldenummer: 01965175.1
(22) Anmeldetag: 06.08.2001
(51) Int. Cl.: F23D 11/10

(54) **ZERSTÄUBERBRENNER**
ATOMIZING BURNER
BRULEUR A PULVERISATION

(30) Priorität: 06.08.2000 DE 10039152
(43) Veröffentlichungstag der Anmeldung: 02.05.2003
(73) Patentinhaber: Webasto Thermosysteme International GmbH, 82131 Stockdorf (DE)
(72) Erfinder: WOLF, Felix, 86157 Augsburg (DE); MITTMANN, Bernd, 82110 Germering (DE); SALLINGER, Christine, 85716 Unterschleissheim (DE)
(74) Vertreter: Konnerth, Dieter Hans
(86) Internationale Anmeldenummer: PCT/EP2001/009065
(87) Internationale Veröffentlichungsnummer: WO 2002/012792

(56) Entgegenhaltungen:
- EP-A- 1 058 052
- WO-A-01/71251
- WO-A-98/28493
- DE-A- 19 738 054
- US-A- 3 972 182
- US-A- 4 842 197

## Beschreibung

Die vorliegende Erfindung betrifft einen Zerstäuberbrenner, insbesondere zur Verwendung in einer Kraftfahrzeug-Standheizung, gemäß dem Oberbegriff des Patentanspruchs 1.

In den verschiedensten Anwendungsgebieten, wie z.B. dem Bereich der brennstoffbetriebenen Heizgeräte als Zuheizer für ein Kraftfahrzeug bzw. Standheizungen für Kraftfahrzeuge, ist es notwendig, den beispielsweise in einem Brenner zu verbrennenden flüssigen Kraftstoff aufzubereiten und ihn dabei in einen für eine Verbrennung geeigneten Zustand zu bringen.

Eine beispielsweise aus der US 4,818,219 A oder der EP 0 287 712 B1 bekannte Vorrichtung, die insbesondere bei Standheizungen für Kraftfahrzeuge oder andere mobile Einheiten verwendet wird, enthält einen saugfähigen Körper wie beispielsweise ein Vlies, dem durch eine Brennstoffzuleitung flüssiger Brennstoff zugeführt wird. Der diesem saugfähigen Körper zugeführte Brennstoff verdampft unter Zuführung eines Verbrennungsluftstromes und kann sodann mit Hilfe beispielsweise eines Glühstiftes entzündet werden.

Trotz der Vorteile dieser einfachen Art der Vergasung von flüssigen Brennstoffen hat eine derartige Vorrichtung auch Nachteile. So wird bei derartigen Verdampfern, die in Brennervorrichtungen eingesetzt werden, erhebliche Zeit benötigt, bis sich eine nutzbare Flamme ausgebildet hat, wodurch die Ansprechzeiten der mit einem derartigen Verdampfer ausgerüsteten Brenner nachteilig beeinflußt werden.

Zur Umgehung dieser Nachteile sind Zerstäuberbrenner (siehe beispielsweise US 4,718,602 A, entsprechend der DE 35 36 143 A1) entwickelt worden, bei denen die Verdampfereinrichtung durch eine Zerstäuberdüse ersetzt ist. Es hat sich aber gezeigt, daß die in den Zerstäuberbrennern verwendeten Zerstäuberdüsen nicht in jedem Fall die geforderte feine Zerstäubung des Brennstoffes und Durchmischung mit der Brennluft bewirken können.

Aus der US 3 972 182 A ist ein gattungsgemäßer Zerstäuberbrenner bekannt. Bei diesem ist eine Drallvorrichtung innerhalb der Brennstoffzufuhr angeordnet, die dem Brennstoff einen Drall aufprägt. Die Zerstäuberdüse mündet in einen konischen Einströmteil eines Venturi-Rohres.

Aus der WO 98/28493 A ist ein weiterer Zerstäuberbrenner bekannt, bei dem die Austrittsebene einer Brennstoff unter Druck zerstäubenden Zerstäuberdüse etwa in der Mitte eines sich konusförmig verjüngenden Einströmteils einer Venturi-Röhre angeordnet ist.

Aufgabe der vorliegenden Erfindung ist es daher, einen Zerstäuberbrenner zu schaffen, der eine hochwertige Zerstäubung des Brennstoffes für schnelle Ansprechzeiten des Brenners sowie einen hohen Wirkungsgrad desselben ermöglicht und der sich einfach und wirtschaftlich herstellen und betreiben läßt.

Diese Aufgabe wird durch die Merkmale des Patentanspruchs 1 gelöst. Durch das Verdrallen der Düsenluft kann in Verbindung mit den aufgrund des sich verändernden Durchmessers und damit der sich verändernden Druckverhältnissen längs des Strömungskanals der Venturidüse die Zerstäubungsqualität und damit der Wirkungsgrad des Zerstäuberbrenners deutlich verbessert werden, da die Verbrennungs- oder Düsenluftgeschwindigkeit aufgrund der aufgeprägten Tangentialbewegungskomponente zusätzlich vergrößert wird. Die Zerstäuberdüse weist einen Innenquerschnitt auf, der über seinem Verlauf ein Druckprofil aufweist, das zumindest unmittelbar um eine Austrittsöffnung des Brennstoffes aus einer Brennstoffzuführung ein Minimum aufweist. Das Maß der Druckabsenkung ist derart gewählt, daß der Brennstoff aus der Brennstoffzuführung gesaugt und dabei zerstäubt wird. Der Innenquerschnitt der Zerstäuberdüse ist zweckmäßigerweise ebenfalls in Form einer Venturidüse gebildet.

Vorteilhafte Ausgestaltungen der Erfindung sind in den Unteransprüchen angegeben.

In einer bevorzugten Ausgestaltung weist die luftleitende Einrichtung Drallschaufeln auf, die dem Verbrennungsluftstrom auf seinem Weg zur Zerstäuberdüse den Drall aufprägen.

Zweckmäßigerweise ist vorgesehen, daß die Dralischaufeln auf einem an dem Düsenstock angebrachten Träger angeordnet sind und daß jeweils zwei Drallschaufeln zusammen mit dem Träger und dem Düsenstock einen konischen Kanal bilden. Je nach Winkeleinstellung dieser Drallschaufeln zu einer jeweils radialen Ebene kann der Tangentialluftanteil und somit der Düsenluftdrall eingestellt werden. Dabei können die Drallschaufeln annähernd radial oder zu der Radialen wesentlich geneigt angeordnet sein. Die Drallschaufeln können in Strömungsrichtung eben oder gekrümmt gebildet sein.

Gemäß einer alternativen bevorzugten Ausgestaltung ist vorgesehen, daß die luftleitende Einrichtung eine topfförmige Hülse mit darin ausgebildeten Axialbohrungen und Tangentialbohrungen aufweist und daß die Hülse an dem Düsenstock befestigt ist, wobei die Befestigung formschlüssig oder stoffschlüssig gebildet sein kann. Alternativ kann die Hülse auf den Düsenstock aufgesteckt sein.

Die Axial- und die Tangentialbohrungen sind derart aufeinander abgestimmt, daß der Verbrennungsluft ein definierter Drall verliehen wird. Der Drall kann somit durch die Wahl der Größe, der Anordnung und der Ausbildung der Tangential- und Axialbohrungen zueinander bezüglich seiner Charakteristika bestimmt werden.

Weitere Eigenschaften und Vorteile der vorliegenden Erfindung ergeben sich aus der Beschreibung bevorzugter Ausführungsbeispiele unter Bezugnahme auf beiliegende Zeichnungen. Es zeigt:
- Fig. 1: in einer schematischen Längsquerschnittansicht eine bevorzugte Ausführungsform eines Zerstäuberbrenners gemäß der Erfindung;
- Fig. 2: in einer perspektivischen Ansicht eine luftleitende Einrichtung des Zerstäuberbrenners der Fig. 1;
- Fig. 3: in einer schematischen Längsquerschnittansicht eine zweite bevorzugte Ausführungsform eines Zerstäuberbrenners gemäß der Erfindung;
- Fig. 4: in einer schematische Querschnittansicht entlang der Linie A - A in Fig. 3 die luftleitende Einrichtung der Ausführungsform nach Fig. 3; und
- Fig. 5: in einer schematische Querschnittansicht gemäß Fig. 4 eine alternative Gestaltung der luftleitenden Einrichtung.

Ein Zerstäuberbrenner, der insbesondere zur Verwendung in einer Kraftfahrzeug-Standheizung vorgesehen ist, enthält (siehe Fig. 1) eine Zerstäuberdüse 2 mit einem Düsenstock 3, eine Brennstoffversorgung 4 zum Zuführen von fluidförmigem Brennstoff in einen Zerstäuberbereich 6 der Zerstäuberdüse 2 und eine Brennkammer 8, die von einem Hitzeschild 9 als Umfangsbegrenzung umgeben ist. Dem Düsenstock 3 der Zerstäuberdüse 2 ist eine luftleitende Einrichtung 10 vorgeschaltet, die der in die Zerstäuberdüse 2 einströmenden Düsenluft einen Drall aufprägt. Bei der in der Fig. 1 dargestellten Ausführungsform ist die Zerstäuberdüse 2 als Venturidüse gestaltet, die einen Lufteinströmkanal 5 und den sich in Strömungsrichtung erweiternden Zerstäuberbereich 6 aufweist und von einem über die luftleitende Einrichtung 10 in die Zerstäuberdüse 2 einströmenden Zerstäubungsluftstrom durchströmt wird. In den Lufteinströmkanal 5 der Zerstäuberdüse 2 ragt eine Fluid- oder Brennstoffzuführung 11, z. B. eine Brennstoffnadel, hinein (siehe auch Fig. 2), die eine definiert angeordnete Austrittsöffnung 13 aufweist. Die Brennstoffzuführung 11 befindet sich dabei bevorzugt auf einer Mittelachse 7 der Zerstäuberdüse 2 bzw. des Lufteinströmkanals 5 und des Zerstäuberbereichs 6 der Venturidüse.

Wird die Zerstäuberdüse 2 von einem Verbrennungsluftstrom durchströmt, baut sich innerhalb der Zerstäuberdüse 2 ein Druckprofil auf, wobei im Lufteinströmkanal 5 zunächst ein hoher statischer Druck herrscht, der in Strömungsrichtung zum Zerstäuberbereich 6 abfällt und an der Austrittsöffnung 13 der Brennstoffzuführung 11 für den zu zerstäubenden Brennstoff sein Minimum erreicht hat. Von der Brennstoffzuführung 11 zur Austrittsöffnung 13 geförderter Brennstoff wird aufgrund dessen in einer Weise angesaugt, daß er beim Austritt aus der Austrittsöffnung 13 der Brennstoffzuführung 11 durch die hohe Luftgeschwindigkeit an dieser Stelle zerrissen und somit zerstäubt wird. Die Brennstoffzuführung 11 kann eine Leitung, eine Brennstoffnadel oder eine Fluiddüse sein, um den zu zerstäubenden Brennstoff nahezu drucklos in die Venturidüse zu fördern.

Da die Zerstäuberdüse 2 gemäß der Ausführungsform des in Fig. 1 dargestellten Brenners hohen thermischen Belastungen ausgesetzt ist, ist sie bevorzugt aus Keramik hergestellt. Keramikmaterial hat gegenüber Stahl als alternativ verwendbarem Material bedeutende thermomechanische Vorteile wie eine geringere thermische Leitfähigkeit sowie einen geringeren thermischen Ausdehnungskoeffizienten.

Die luftleitende Einrichtung 10 enthält in der in Fig. 1 dargestellten Ausführungsform eines Zerstäuberbrenners einen gegenüber einer Stirnfläche 15 des Düsenstocks 3 beabstandet angeordneten und z. B. als Kreisscheibe gebildeten Träger 12, der zusammen mit der Stirnfläche 15 des Düsenstocks 3 einen Ringspalt 14 bildet. An dem Träger 12 sind Drallschaufeln 17 angeordnet, die gegen die Stirnfläche 15 des Düsenstocks 3 gerichtet sind und in der Montagestellung daran anliegen. Die Drallschaufeln 17 sind an dem Träger 12 jeweils bezüglich einer Radialen durch den von der Brennstoffzuführung 11 gebildeten Mittelpunkt des Trägers 12 versetzt angeordnet, um eine tangentiale Strömungskomponente zu erzeugen. Jeweils zwei Drallschaufeln 17 bilden zusammen mit dem Träger 12 und dem Düsenstock 3 einen konischen Kanal 19 (siehe Fig. 2). Dem durch den Ringspalt 14 zuströmende Verbrennungsluftstrom wird durch die Drallschaufeln 17 und die konischen Kanäle 19 beim Einströmen in die Zerstäuberdüse 2 einen Drall aufprägt.

Das Hitzeschild 9 bzw. die Brennkammer 8 weist in der in Fig. 1 dargestellten Ausführungsform an seinem Boden Sekundärluftbohrungen 16 auf, die über einen ringförmigen Randbereich des Bodens des Hitzeschildes 9 verteilt sein können. In Fig. 1 sind beispielhaft nur zwei dieser Sekundärluftbohrungen 16 dargestellt. Darüber hinaus können auch in der Seiten- oder Umfangswand des Hitzeschildes 9 Sekundärluftbohrungen vorgesehen sein. Das Hitzeschild 9 der Brennkammer 8 ist als separates Bauteil über eine Dichtung 18 und einen Flansch 20 an dem Düsenstock 3 z. B. mittels Schrauben 23 fest angebracht. Der Flansch 20 enthält eine weitere luftleitende Einrichtung 21 zum Verdrallen der durch die Sekundärluftbohrungen 16 in den Brennraum 8 einströmenden Sekundärluft. Die luftleitende Einrichtung 21 enthält ebenfalls in einem Ringspalt 22 annähernd radial angeordnete Drallschaufeln 25, die in der bereits beschriebenen Weise eine tangentiale Strömungskomponente zur Drallerzeugung bewirken.

Der Zerstäuberbrenner enthält des weiteren innerhalb der Brennkammer 8 in Zerstäubungsrichtung des Brennstoffes in der Flammenzone einen Staukörper, der vorzugsweise eine Prallscheibe 24 ist, die bevorzugt konisch, konvex oder konkav gebildet sein kann. Die Prallscheibe 24 ist in der vorliegenden Ausführungsform als Scheibe mit einem Kragen 26 entgegen der Zerstäubungsrichtung des Brennstoffes topfförmig ausgebildet, wobei der Durchmesser der Prallscheibe 24 geringer ist als derjenige der Brennkammer 8 und das Verhältnis vom Durchmesser der Prallscheibe 24 zum Durchmesser der Brennkammer 8 vorzugsweise zwischen 0,6 und 0,9 liegt. Die Prallscheibe 24 ist mit Befestigungslaschen 28 an dem Hitzeschild 9 befestigt. Das Verhältnis des axialen Abstands der Prallscheibe 24 vom Zerstäubungspunkt des Brennstoffes an der Austrittsöffnung 13 der Brennstoffzuführung 11 zu dem Durchmesser der Brennkammer 8 liegt vorzugsweise zwischen 0,3 und 0, 6. Eine schematisch mit unterbrochenen Linien dargestellte Zündeinrichtung 29 zum Entzünden des zerstäubten Brennstoffes ist in der Brennkammer 8 anschließend an die Venturidüse angeordnet.

Eine zweite Ausführungsform eines Zerstäuberbrenners (siehe Fig. 3 und 4, in denen gegenüber der ersten Ausführungsform identische Elemente mit identischen Bezugszeichen versehen sind) enthält eine luftleitende Einrichtung 10', die eine topfförmige Hülse 30 aufweist, in deren Boden axiale Luftöffnungen 32, z. B. Axialbohrungen, und in deren Umfangswand 33 Umfangsluftöffnungen 34, die aufgrund ihrer Ausrichtung auch als Tangentialbohrungen bezeichnet werden, ausgebildet sind. Die Hülse 30 ist an dem Düsenstock 3 der Zerstäuberdüse 2 befestigt, beispielsweise durch Aufstecken auf den Düsenstock 3 oder durch anderweitige form-, kraft- oder stoffschlüssige Verbindungen. Die Axialbohrungen 32 und die Tangentialbohrungen 34 sind derart aufeinander abgestimmt, daß der Verbrennungsluft, die in den Lufteinströmkanal 5 und danach in den Zerstäuberbereich 6 einströmt, ein definierter Drall verliehen wird.

Fig. 4 zeigt eine beispielhafte Anordnung der axialen Luftöffnungen oder Axialbohrungen 32 und der Umfangsluftöffnungen oder Tangentialbohrungen 34 in der Hülse 30. Durch eine Variation der Anzahl der Öffnungen bzw. Bohrungen 32, 34 sowie ihrer Größe und Anordnung kann der Drall der Verbrennungsluftströmung bedarfsweise eingestellt werden.

Die in Fig. 5 dargestellte topfförmige Hülse 30 weist in ihrer Umfangswand 33 Luftöffnungen 35 auf, die zum Zentrum der Hülse 30 hin von einer jeweiligen Luftleitschaufel 36 begrenzt sind. Durch die Luftleitschaufeln 36 wird der einströmenden Verbrennungsluft eine tangentiale Strömungskomponente aufgeprägt.

Es ist offensichtlich, daß auch Kombinationen der einzelnen Merkmale der beiden Ausführungsformen zum Einstellen einer gewünschten luftleitenden Wirkung möglich sind.

### Bezugszeichenliste

- 2: Zerstäuberdüse
- 3: Düsenstock
- 4: Brennstoffversorgung
- 5: Lufteinströmkanal
- 6: Zerstäuberbereich
- 7: Mittelachse
- 8: Brennkammer
- 9: Hitzeschild
- 10: luftleitende Einrichtung
- 10': luftleitende Einrichtung
- 11: Brennstoffzuführung
- 12: Träger
- 13: Austrittsöffnung
- 14: Ringspalt
- 15: Stirnfläche
- 16: Sekundärluftbohrung
- 17: Drallschaufel
- 18: Dichtung
- 19: Kanal
- 20: Flansch
- 21: luftleitende Einrichtung
- 22: Ringspalt
- 24: Prallscheibe
- 25: Drallschaufel
- 26: Kragen
- 28: Befestigungslasche
- 29: Zündeinrichtung
- 30: Hülse
- 32: Axialbohrung
- 33: Umfangswand
- 34: Luftöffnung
- 35: Luftöffnung
- 36: Luftleitschaufel

## Patentansprüche

1. Zerstäuberbrenner, insbesondere zur Verwendung in einer Kraftfahrzeug-Standheizung, mit einer Zerstäuberdüse (2) zur Aufbereitung des Brennstoffes, die als Venturidüse ausgebildet ist, mit einer Zündeinrichtung sowie einer Brennkammer (8), wobei einem Düsenstock (3) der Zerstäuberdüse (2) eine luftleitende Einrichtung (10, 10') vorgeschaltet ist, die die in die Zerstäuberdüse (2) einströmende Verbrennungsluft mit einem Drall beaufschlagt,
**dadurch gekennzeichnet,**
**daß** die Zerstäuberdüse (2) einen Innenquerschnitt aufweist, der über seinen Verlauf ein statisches Druckprofil aufweist, das zumindest unmittelbar um eine Austrittsöffnung (13) des Brennstoffes aus einer Brennstoffzuführung (11) sein Minimum aufweist, woraus eine hohe Strömungsgeschwindigkeit resultiert, die den Brennstoff aus der Brennstoffzuführung (11) herausreißt und zerstäubt.

2. Zerstäuberbrenner nach Anspruch 1,
**dadurch gekennzeichnet, daß** die luftleitende Einrichtung (10) Drallschaufeln (17) aufweist.

3. Zerstäuberbrenner nach Anspruch 2,
**dadurch gekennzeichnet, daß** die Drallschaufeln (17) auf einem an dem Düsenstock (3) angebrachten Träger (12) angeordnet sind und daß jeweils zwei Drallschaufeln (17) zusammen mit dem Träger (12) und dem Düsenstock (3) einen konischen Kanal (19) bilden.

4. Zerstäuberbrenner nach Anspruch 1,
**dadurch gekennzeichnet, daß** die luftleitende Einrichtung (10') eine an dem Düsenstock (3) befestigte topfförmige Hülse (30) mit darin ausgebildeten axialen Luftöffnungen (32) und in einer Umfangswand (33) gebildeten Umfangsluftöffnungen (34; 35) aufweist.

5. Zerstäuberbrenner nach Anspruch 4,
**dadurch gekennzeichnet, daß** die Umfangsluftöffnungen (34) nahezu tangential zur Umfangswand (33) gebildete Bohrungen sind.

6. Zerstäuberbrenner nach Anspruch 4 oder 5,
**dadurch gekennzeichnet, daß** an den Umfangsluftöffnungen (35) Luftleitschaufeln (36) angeordnet sind.

7. Zerstäuberbrenner nach einem der Ansprüche 4 bis 6,
**dadurch gekennzeichnet, daß** die axialen Luftöffnungen (32) und die Umfangsluftöffnungen (34; 35) derart aufeinander abgestimmt sind, daß der Verbrennungsluft ein definierter Drall verliehen wird.

8. Zerstäuberbrenner nach einem der Ansprüche 4 bis 7,
**dadurch gekennzeichnet, daß** die Hülse (30) formschlüssig mit dem Düsenstock (3) verbunden ist.

9. Zerstäuberbrenner nach einem der Ansprüche 4 bis 7,
**dadurch gekennzeichnet, daß** die Hülse (30) stoffschlüssig mit dem Düsenstock (3) verbunden ist.

10. Zerstäuberbrenner nach einem der Ansprüche 4 bis 7,
**dadurch gekennzeichnet, daß** die Hülse (30) auf den Düsenstock (3) aufgesteckt ist.

11. Zerstäuberbrenner nach einem der vorhergehenden Ansprüche,
**dadurch gekennzeichnet, daß** die Zerstäuberdüse (2) zumindest teilweise aus Keramikmaterial gebildet ist.

## Claims

1. Atomizing burner, in particular for use in a motor vehicle auxiliary heating system having an atomizer nozzle (2) for preparing the fuel, which nozzle is designed as a Venturi nozzle, having an ignition means and a combustion chamber (8), an air-guiding device (10, 10') being connected upstream of the burner nozzle assembly (3) of the atomizer nozzle (2) and imparting a swirl to the combustion air flowing into the atomizer nozzle (2),
**characterized in that**
the atomizer nozzle (2) has an internal cross section which has a static pressure profile over its course which has its minimum at least directly around an outlet opening (13) of the fuel from a fuel feed (11), resulting in a high flow velocity which tears the fuel out of the fuel feed (11) and atomizes it.

2. Atomizing burner according to Claim 1, **characterized in that** the air-guiding device (10) has swirl blades (17).

3. Atomizing burner according to Claim 2, **characterized in that** the swirl blades (17) are arranged on a carrier (12) which is mounted on the burner nozzle assembly (3), and **in that** in each case two swirl blades (17) together with the carrier (12) and the burner nozzle assembly (3) form a conical channel (19).

4. Atomizing burner according to Claim 1, **characterized in that** the air-guiding device (10') has a pot-shaped sleeve (30) which is fixed to the burner nozzle assembly (3) with axial air openings (32) formed therein and peripheral air openings (34, 35) formed in a peripheral wall (33).

5. Atomizing burner according to Claim 4, **characterized in that** the peripheral air openings (34) are holes formed approximately tangentially with respect to the peripheral wall (33).

6. Atomizing burner according to Claim 4 or 5, **characterized in that** there are air guide blades (36) arranged on the peripheral air openings (35).

7. Atomizing burner according to one of Claims 4 to 6, **characterized in that** the axial air openings (32) and the peripheral air openings (34; 35) are matched to one another such that a defined swirl is imparted to the combustion air.

8. Atomizing burner according to one of Claims 4 to 7, **characterized in that** the sleeve (30) is connected to the burner nozzle assembly (3) by a form fit.

9. Atomizing burner according to one of Claims 4 to 7, **characterized in that** the sleeve (30) is connected to the burner nozzle assembly (3) by a material fit.

10. Atomizing burner according to one of Claims 4 to 7, **characterized in that** the sleeve (30) is plugged onto the burner nozzle assembly (3).

11. Atomizing burner according to one of the preceding claims, **characterized in that** the atomizer nozzle (2) is at least partly formed of ceramic material.

## Revendications

1. Brûleur à pulvérisation, en particulier destiné à être utilisé dans un chauffage auxiliaire de véhicule automobile, comportant une buse de pulvérisation (2) destinée à la préparation du combustible et conçue sous forme de buse Venturi, un dispositif d'allumage, ainsi qu'une chambre de combustion (8), sachant qu'en amont d'un porte-buse (3) de la buse de pulvérisation (2) est monté un dispositif de guidage d'air (10, 10'), qui implique un mouvement de rotation à l'air de combustion affluant à l'intérieur de la buse de pulvérisation (2),
**caractérisé en ce que**
la buse de pulvérisation (2) a une section intérieure présentant un profil de pression statique sur tout son tracé, dont le minimum se situe au moins directement autour d'un orifice de sortie (13) du combustible d'une conduite d'alimentation en combustible (11), il en résulte une vitesse d'écoulement élevée qui arrache le combustible hors de la conduite d'alimentation en combustible (11) et le pulvérise.

2. Brûleur à pulvérisation selon la revendication 1,
**caractérisé en ce que** le dispositif de guidage d'air (10) comporte des ailettes de mise en rotation (17).

3. Brûleur à pulvérisation selon la revendication 2,
**caractérisé en ce que** les ailettes de mise en rotation (17) sont agencées sur un support (12) monté sur le porte-buse (3), et **en ce que** respectivement deux ailettes de mise en rotation (17) forment, conjointement avec le support (12) et le porte-buse (3), un canal conique (19).

4. Brûleur à pulvérisation selon la revendication 1,
**caractérisé en ce que** le dispositif de guidage d'air (10') comporte un manchon (30) en forme de godet, qui est fixé contre le porte-buse (3) et dans lequel sont réalisés des orifices d'air axiaux (32), ainsi que des orifices d'air périphériques (34 ; 35) formés dans la paroi périphérique (33).

5. Brûleur à pulvérisation selon la revendication 4,
**caractérisé en ce que** les orifices d'air périphériques (34) sont des forures formées à peu près tangentiellement à la paroi périphérique (33).

6. Brûleur à pulvérisation selon la revendication 4 ou 5,
**caractérisé en ce que** des ailettes de guidage d'air (36) sont disposées au niveau des orifices d'air périphériques (34).

7. Brûleur à pulvérisation selon l'une quelconque des revendications 4 à 6,
**caractérisé en ce que** les orifices d'air axiaux (32) et les orifices d'air périphériques (34 ; 35) sont ajustés les uns aux autres de telle sorte qu'un mouvement de rotation défini est appliqué à l'air de combustion.

8. Brûleur à pulvérisation selon l'une quelconque des revendications 4 à 7,
**caractérisé en ce que** le manchon (30) est assemblé par conjugaison de forme avec le porte-buse (3).

9. Brûleur à pulvérisation selon l'une quelconque des revendications 4 à 7,
**caractérisé en ce que** le manchon (30) est assemblé par adhérence de matière avec le porte-buse (3).

10. Brûleur à pulvérisation selon l'une quelconque des revendications 4 à 7,
**caractérisé en ce que** le manchon (30) est enfiché sur le porte-buse (3).

11. Brûleur à pulvérisation selon l'une quelconque des revendications précédentes,
**caractérisé en ce que** la buse de pulvérisation (2) est réalisée au moins en partie dans un matériau céramique.
